# EUROPÄISCHE PATENTANMELDUNG

(11) **EP 4 714 780 A1**
(43) Veröffentlichungstag der Anmeldung: **25.03.2026**
(21) Anmeldenummer: 24202050.1
(22) Anmeldetag: 23.09.2024
(51) Int. Cl.: B61L 5/02, B61L 5/06, B61L 5/10

(54) **WEICHENSTELLVORRICHTUNG**

(71) Anmelder: voestalpine Signaling Austria GmbH, 8740 Zeltweg (AT)
(72) Erfinder: ACHLEITNER, Herbert, 8741 Eppenstein (AT); MAIER, Christoph, 8770 St. Michael (AT)
(74) Vertreter: SONN Patentanwälte GmbH & Co KG

(57) **Zusammenfassung**

Weichenstellvorrichtung (1), umfassend einen in Stellrichtung verschiebbar gelagerten Schlitten (7), der von einem Antriebsaggregat in Stellrichtung antreibbar ist, eine in Stellrichtung zwischen einer ersten und einer zweiten Stellposition verschiebbar gelagerte Stellstange (9), mit welcher der Schlitten mittels einer Auffahrkupplung (8) in Stellrichtung antriebsmäßig gekuppelt ist, und eine Sperrvorrichtung (14, 15) zum Sperren des Schlittens in einem Endlagenbereich, wobei die Auffahrkupplung bei einem Auffahrereignis eine Verschiebung der Stellstange relativ zum Schlitten zulässt und eine Kraft-Weg-Kennlinie für die Abhängigkeit eines Auffahrwegs von der auf die Stellstange wirkenden Auffahrkraft aufweist, wobei die Kraft-Weg-Kennlinie ein lokales Maximum bei einer maximal übertragbaren Auffahrkraft aufweist. Die Weichenstellvorrichtung weist einen Positionsgeber auf, der in Abhängigkeit vom Auffahrweg bei Erreichen eines Schaltpunkts (SP) ein Schaltsignal erzeugt, und dass die Kraft-Weg-Kennlinie bei einer unterhalb der maximalen Auffahrkraft liegenden Zielkraft im Bereich (43) des Schaltpunkts (SP) abgeflacht ist.

## Beschreibung

Die Erfindung betrifft eine Weichenstellvorrichtung, umfassend einen in Stellrichtung verschiebbar gelagerten Schlitten, der von einem Antriebsaggregat in Stellrichtung antreibbar ist, eine in Stellrichtung zwischen einer ersten und einer zweiten Stellposition verschiebbar gelagerte Stellstange, mit welcher der Schlitten mittels einer Auffahrkupplung in Stellrichtung antriebsmäßig gekuppelt ist, und eine Sperrvorrichtung zum Sperren des Schlittens in einem Endlagenbereich, wobei die Auffahrkupplung bei einem Auffahrereignis eine Verschiebung der Stellstange relativ zum Schlitten zulässt und eine Kraft-Weg-Kennlinie für die Abhängigkeit eines Auffahrwegs von der auf die Stellstange wirkenden Auffahrkraft aufweist, wobei die Kraft-Weg-Kennlinie ein lokales Maximum bei einer maximal übertragbaren Auffahrkraft aufweist.

Eine derartige Vorrichtung ist aus der WO 2024/003660 A1 bekannt.

Weichenstellvorrichtungen dienen der mechanischen Umstellung beweglicher Weichenteile mit Hilfe eines elektromechanischen oder hydraulischen Antriebsaggregats, das eine Stellstange antreibt, wobei eine in den Weichenantrieb integrierte Verriegelungseinrichtung zur Verriegelung der Stellstangenendlagen sowie eine Endlagenprüfeinrichtung vorgesehen sind. Eine derartige Endlagenprüfeinrichtung dient dazu, bei Weichen den aktuellen Zustand der Weiche mechanisch abzutasten und ein Prüfsignal zu erzeugen, anhand dessen zuverlässig festgestellt werden kann, ob die Weiche korrekt umgestellt wurde und ob sich die anliegende und die abliegende Zungenschiene in ihrer jeweiligen korrekten Endlage befinden.

Zur Verriegelung der Stellstange sind ein erster Sperrschieber zur Verriegelung in der einen Endlage und ein zweiter Sperrschieber zur Verriegelung in der anderen Endlage vorgesehen. Die Sperrschieber sind hierbei so ausgebildet, dass sie in der Verriegelungslage gleichzeitig in eine jeweilige Verriegelungsausnehmung der Prüferschieber eingreifen, um auch diese in der jeweiligen Endlage zu verriegeln. Die Sperrschieber sind in Richtung der Stellstange bzw. der Prüferschieber federbeaufschlagt, sodass sie federbeaufschlagt in die jeweilige Verriegelungsausnehmung eingreifen. Für das Entriegeln der jeweiligen Endlage ist es daher erforderlich, den jeweiligen Sperrschieber aus der Verriegelungsausnehmung zurückzuziehen.

Bei der Ausführung gemäß der WO 2024/003660 A1 ist vorgesehen, dass die Sperrschieber nicht nur eine erste Sperrposition einnehmen können, in der die Stellstange verriegelt wird, sondern auch eine zweite Sperrposition, in der der jeweilige Sperrschieber in Eingriff mit der Ausnehmung eines mit der Stellstange gekoppelten Schlittens verbleibt, die Prüferschieber jedoch freigegeben werden. Diese zweite Sperrposition des Sperrschiebers, die zwischen der ersten Sperrposition und der Freigabeposition liegt, hat den Vorteil, dass der Schlitten beim Auffahren der Weiche weiterhin verriegelt bleibt.

Um ein an sich unerwünschtes Auffahren der Weiche zu ermöglichen, kann der Schlitten hierbei über eine Auffahrkupplung mit der Stellstange gekuppelt sein. Die Auffahrkupplung stellt im normalen Umstellbetrieb sicher, dass die vom Schlitten zur Verfügung gestellte Stellbewegung auf die Stellstange übertragen wird. Beim Auffahren der Weiche hingegen wirken im verriegelten Zustand der Stellvorrichtung derartig hohe Kräfte auf die Stellstange, dass die Auffahrkupplung nachgibt und die Stellstange relativ zum Schlitten in die andere Endlage verschoben wird. Die Auffahrkupplung weist hierbei eine Kraft-Weg-Kennlinie für die Abhängigkeit des Auffahrwegs von der auf die Stellstange wirkenden Auffahrkraft auf. Die Kraft-Weg-Kennlinie ist meist so gestaltet, dass die Auffahrkraft mit zunehmendem Auffahrweg ansteigt. Die Auffahrkupplung ist hierzu meist mit einem kraftbeaufschlagten Kupplungsglied ausgestattet, das in Abhängigkeit vom Auffahrweg gespannt wird. An dem Punkt, an dem die Auffahrkupplung ihr maximales Kraftspeichervermögen erreicht hat, wird einem weiteren Auffahrweg keine oder nur mehr eine deutlich verringerte Kraft entgegengesetzt. An dieser Stelle weist die Kraft-Weg-Kennlinie ein lokales Maximum auf, das die maximal übertragbare Auffahrkraft angibt.

Das Verschieben der Stellstange relativ zum Schlitten kann auch andere Ursachen haben als das Auffahren der Weiche. Dies umfasst Fälle, bei denen die Stellstange auf Grund von Verschleißerscheinungen oder anderer Fehlfunktionen außerhalb eines Stellvorgangs oder Fehleinstellungen des Gestänges z.B. zwischen mehreren Antriebsebenen einer Weiche übermäßig hohen Kräften ausgesetzt wird, die zu einer Betätigung bzw. Verstellung der Stellstange bei verriegeltem Schlitten führen. Solche Ereignisse können auch bei Weichenstellvorrichtungen auftreten, die nicht auffahrbar sind.

Im Rahmen der vorliegenden Erfindungen werden jegliche Ereignisse, die bei verriegeltem Schlitten zu einer Verstellung der Stellstange führen, als Auffahrereignisse bezeichnet, und zwar unabhängig davon, ob es sich um eine auffahrbare oder eine im klassischen Sinne nicht auffahrbare Weiche bzw. Weichenstellvorrichtung handelt.

Es ist wünschenswert, eine Weichenstellvorrichtung dahingehend zu überwachen, dass ein beginnendes Auftreten derartiger Auffahrereignisse frühzeitig, das heißt vor dem Auftreten schwerwiegenderer Auffahrereignisse, erkannt werden kann, ohne dass für unbedenkliche Auffahrereignisse eine Inspektion der Weichenstellvorrichtung durch Bahnpersonal angezeigt ist.

Die Erfindung zielt daher darauf ab, eine derartige Überwachung aus der Ferne zu ermöglichen.

Zur Lösung dieser Aufgabe sieht die Erfindung bei einer Vorrichtung der eingangs genannten Art vor, dass die Weichenstellvorrichtung einen Positionsgeber aufweist, der in Abhängigkeit vom Auffahrweg bei Erreichen eines Schaltpunkts ein Schaltsignal erzeugt, und dass die Kraft-Weg-Kennlinie bei einer unterhalb der maximalen Auffahrkraft liegenden Zielkraft im Bereich des Schaltpunkts abgeflacht ist, sodass bei anliegender Zielkraft das Schaltsignal zuverlässig erzeugt wird.

Die Erfindung beruht somit auf der Idee, das Auftreten eines Auffahrereignisses nicht erst dann zu detektieren, wenn die maximale Auffahrkraft erreicht wurde, sondern bereits bei einer darunter liegenden Zielkraft. Hierzu ist ein auffahrwegabhängig schaltbarer Positionsgeber, wie z.B. ein elektrischer Schalter, vorgesehen. Wenn mit dem elektrischen Schalter ein bestimmter Auffahrweg detektiert wird, kann über die Kraft-Weg-Kennlinie der Auffahrkupplung auf die aufgetretene Kraft geschlossen werden. Da die tatsächliche Kraft-Weg-Abhängigkeit bei einem Auffahrereignis auf Grund von Bauteiltoleranzen und Einstellungsungenauigkeiten jedoch nicht immer der Soll-Kraft-Weg-Abhängigkeit entspricht, kann beim Detektieren eines bestimmten Auffahrwegs mittels des elektrischen Schalters nicht genau auf eine bestimmte Kraft geschlossen werden, denn eine frühe Erkennung in einem noch sicheren Zustand ist nur innerhalb einer geringfügigen Verstellung der Stellstange möglich, normalerweise erschwert durch gleichzeitig steilen Kraftanstieg. Um diese Ungenauigkeit zu reduzieren, sieht die Erfindung vor, dass die Kraft-Weg-Kennlinie bei einer unterhalb der maximalen Auffahrkraft liegenden Zielkraft im Bereich des Schaltpunkts des Positionsgebers abgeflacht ist. Hierdurch wird im Bereich der zu detektierenden Zielkraft ein Bereich geschaffen, in dem die Kraft weniger stark mit dem detektierten Auffahrweg variiert als in dem davor liegenden Bereich der Kraft-Weg-Kennlinie, sodass eine Abweichung bei der Detektion eines bestimmten Auffahrwegs lediglich zu einer kleinen Abweichung in der detektierten Auffahrkraft führt. Als Auffahrweg wird hierbei der Verschiebeweg der Stellstange relativ zum ortsfesten Gehäuse der Weichenstellvorrichtung definiert.

Die Zielkraft beträgt vorzugsweise 70-90% der maximalen Auffahrkraft.

Bevorzugt umfasst die Auffahrkupplung einen zwischen der Stellstange und dem Schlitten wirkenden Energiespeicher. Der Energiespeicher definiert hierbei diejenige Kraft, mit der die Stellstange in axialer Richtung beaufschlagt werden muss, um eine bestimmte Verschiebung der Stellstange relativ zum Schlitten entgegen der Wirkung des Energiespeichers zu bewirken. Der Energiespeicher kann jegliche Vorrichtung sein, die eine kinetische Energie der Stellstange aufnimmt und wieder freigeben kann.

Vorzugsweise kann ein vorhandener, eigentlich für die Detektion eines verriegelten bzw. nicht verriegelten Zustands der Stellvorrichtung vorgesehener elektrischer Schalter zur als Positionsgeber Detektion der beschriebenen Auffahrereignisse mitverwendet werden. Eine bevorzugte Ausbildung der Weichenstellvorrichtung sieht in diesem Zusammenhang vor, dass die Sperrvorrichtung wenigstens einen quer zur Stellrichtung verlagerbaren Sperrschieber aufweist, der zum Sperren des Schlittens in einem Endlagenbereich kraftbeaufschlagt in eine Ausnehmung des Schlittens eingreift und infolge eines Auffahrereignisses bei Erreichen der maximalen Auffahrkraft innerhalb der Ausnehmung aus einer ersten Sperrposition in eine zweite Sperrposition herausgerückt ist und verlagerungsabhängig mit einem elektrischen Schalter als Positionsgeber zusammenwirkt.

Der Auffahrweg der Stellstange wird hierbei in einen Verschiebeweg des Sperrschiebers übersetzt, sodass bei ortsfest gehaltenem Schlitten eine direkte Abhängigkeit zwischen dem Auffahrweg und dem Betätigungsweg des Sperrschiebers zur Betätigung des elektrischen Schalters entsteht.

Die Abflachung der Kraft-Weg-Kennlinie kann hierbei bevorzugt dadurch verwirklicht werden, dass der Sperrschieber ausgebildet ist, um vor Erreichen der zweiten Sperrposition einen seitlichen Versatz des Schlittens in Richtung des Auffahrwegs auszulösen. Der seitliche Versatz des Schlittens wirkt im Sinne einer Entlastung der Auffahrkupplung, sodass der Anstieg der von der Auffahrkupplung dem Auffahren entgegengesetzten Kraft während des Versatzes reduziert wird.

In konstruktiv besonders vorteilhafter Weise kann dies derart verwirklicht werden, dass der Sperrschieber eine quer zur Stellrichtung verlaufende Anlagefläche aufweist, die mit einer Gegenfläche des Schlittens zusammenwirkt, wobei die Anlagefläche und/oder die Gegenfläche einen schräg zur Stellrichtung verlaufenden Übergangsabschnitt aufweist, dessen Abgleiten an der Gegenfläche bzw. Anlagefläche den seitlichen Versatz erzeugt. Die Anlagefläche ist hierbei diejenige Anschlagfläche, über welche die Haltekräfte zum Sperren einer in Stellrichtung erfolgenden Verschiebung des Schlittens auf den Schlitten übertragen werden. Die Anlagefläche verläuft hierzu in der Regel senkrecht zur Stellrichtung. Der schräge Übergangsabschnitt bewirkt, dass der Sperrschieber beim Herausrücken den seitlichen Versatz des Schlittens zulässt, wobei die Neigung des schrägen Übergangsabschnitts das Verhältnis zwischen dem Ausmaß des seitlichen Versatzes und dem Verschiebeweg des Sperrschiebers definiert, wodurch das Ausmaß der Abflachung der Kraft-Weg-Kennlinie bestimmt wird. Der Verschiebeweg des Sperrschiebers wirkt auf Grund des hierfür verantwortlichen Auffahrwegs des Stellstange in Richtung einer Erhöhung der Auffahrkraft, wohingegen der seitliche Versatz des Schlittens zu einer Verringerung der Auffahrkraft beiträgt, wobei die Differenz dieser beiden Beiträge die Steigung der Kraft-Weg-Kennlinie definiert.

Vorzugsweise ist der schräge Übergangsabschnitt am Übergang eines Hauptabschnitts des Sperrschiebers in einen verjüngten Endabschnitt angeordnet. Ebenso kann der schräge Übergangsabschnitt der Gegenfläche am Übergang eines Grundabschnitts der Ausnehmung in einen erweiterten Endabschnitt angeordnet sein.

Hinsichtlich der Ausgestaltung der Auffahrkupplung sieht eine bevorzugte Ausbildung vor, dass die Auffahrkupplung ein von einem Kraftspeicher beaufschlagtes, verlagerbares Kupplungsglied aufweist, das vom Kraftspeicher in eine Kupplungsausnehmung der Stellstange gedrückt ist.

Vorzugswiese weist die Stellstange an die Kupplungsausnehmung anschließend einen zur Stellrichtung parallelen Auflagebereich oder einen Einrastbereich für das Kupplungsglied auf, auf dem das Kupplungslied aufliegt bzw. in den das Kupplungsglied kraftschlüssig einrastet oder formschlüssig anschlägt, nachdem die maximale Auffahrkraft überwunden ist. Dies führt nach einer Relativverschiebung der Stellstange relativ zum Schlitten um eine gewisse Distanz dazu, dass der Kraftspeicher das Kupplungsglied nicht mehr in die Kupplungsausnehmung zurückdrücken kann, sodass dieser Zustand aufrechterhalten wird, damit das ausgelöste Schaltsignal dauerhaft angezeigt wird.

Vor Erreichen der maximalen Auffahrkraft ist eine selbsttätige Rückstellung noch möglich, wobei eine bevorzugte Weiterbildung in diesem Zusammenhang vorsieht, dass im Endlagenbereich des Schlittens das Kupplungsglied durch den Kraftspeicher in die Kupplungsausnehmung zurückführbar ist, bevor die maximale Auffahrkraft oder bevor die Zielkraft erreicht ist.

Gemäß einer weiteren bevorzugten Ausbildung umfasst die Vorrichtung ein Antriebsaggregat mit einem Angriffsstück, das mit dem Schlitten zusammenwirkt, um den Schlitten in Stellrichtung zu verschieben.

Vorzugweise ist weiters vorgesehen, dass am Schlitten zwei Bewegungsübertragungselemente, vorzugsweise Kipphebel, angeordnet sind, die von dem Angriffsstück betätigbar sind und zumindest einen Teil der Bewegung des Angriffsstücks in eine Bewegung eines in der Ausnehmung des Schlittens verlagerbaren Betätigungsglieds umwandeln, welches in einer Sperrposition zwischen dem Sperrschieber und der Stellstange angeordnet ist und in der ersten Sperrposition des Sperrschiebers in eine Ausnehmung der Stellstange eingreift, welche vorzugsweise zur Verlagerung des Sperrschiebers mittels des Betätigungsgliedes in die zweite Sperrposition eine Rampe aufweist.

Um denselben Verriegelungsmechanismus auch für eine zweite Stellposition der Stellstange zu verwirklichen, ist vorgesehen, dass ein erster Sperrschieber in der ersten Stellposition kraftbeaufschlagt in eine erste Sperrposition verschiebbar ist, in welcher der erste Sperrschieber in eine erste Ausnehmung des Schlittens eingreift, und ein zweiter Sperrschieber in der zweiten Stellposition kraftbeaufschlagt in eine erste Sperrposition verschiebbar ist, in welcher der zweite Sperrschieber in eine zweite Ausnehmung des Schlittens eingreift, wobei am Schlitten zwei Bewegungsübertragungselemente, vorzugsweise Kipphebel, angeordnet sind, die von dem Angriffsstück betätigbar sind und zumindest einen Teil der Bewegung des Angriffsstücks in eine Bewegung eines in der ersten bzw. zweiten Ausnehmung des Schlittens verlagerbaren Betätigungsglieds umwandeln, welches in einer Sperrposition zwischen dem ersten bzw. zweiten Sperrschieber und der Stellstange angeordnet ist und in der ersten Sperrposition des ersten bzw. zweiten Sperrschiebers in eine erste bzw. zweite Ausnehmung der Stellstange eingreift.

Diese Ausbildung beruht auf der Idee, den jeweiligen Sperrschieber in der Sperrposition nicht direkt mit der Stellstange zusammenwirken zu lassen, sondern unter Zwischenschaltung eines von einem Bewegungsübertragungselement betätigbaren Betätigungsglieds, das bevorzugt zumindest im Kontaktbereich mit der Stellstange oder Sperrschieber als drehbar gelagerte Rolle oder Walze ausgebildet ist. Die Sperrwirkung des Sperrschiebers wird hierbei dadurch erreicht, dass dieser in eine Ausnehmung des Schlittens eingreift. Das Betätigungsglied ist dazu vorgesehen, den jeweiligen Sperrschieber am Anfang des Umstellvorgangs aus seiner Sperrposition in eine Freigabeposition zu verlagern, d.h. außer Eingriff mit der Ausnehmung des Schlittens zu bringen. Dies wird dadurch erreicht, dass das Bewegungsübertragungselement am Anfang des Umstellvorgangs über das Angriffsstück vom Antriebsaggregat angetrieben wird und das Betätigungsglied den Sperrschieber wegdrückt. Dadurch kann mit einfachen Mitteln eine Entriegelung der jeweiligen Stellposition, d.h. der Endlage, erzielt werden. Dadurch, dass für die Entriegelung jeder der beiden Endlagen ein eigenes Bewegungsübertragungselement, insbesondere Kipphebel, vorgesehen ist, können die entsprechenden Entriegelungsmechanismen baulich getrennt realisiert werden, wobei insbesondere eine spiegelsymmetrische Anordnung der Bewegungsübertragungselemente vorteilhaft ist. Dies ermöglicht es weiters, die Auffahrkupplung im Bereich zwischen den Bewegungsübertragungselementen und daher an einer mittigen Position des Schlittens anzuordnen, sodass eine asymmetrische Krafteinleitung vermieden wird.

Gemäß einer bevorzugten Ausbildung sind die Bewegungsübertragungselemente jeweils als Kipphebel ausgebildet, die schwenkbar gelagert sind und deren erster Hebelarm von dem Angriffsstück betätigbar ist und deren zweiter Hebelarm das jeweilige Betätigungsglied aufweist.

Weitere Vorteile der Entriegelung mittels der Bewegungsübertragungselemente, insbesondere Kipphebel, und von diesen betätigbaren Betätigungsgliedern liegen darin, dass der Entriegelungsmechanismus platzsparend zwischen dem Antriebsaggregat und dem Gehäuseboden angeordnet werden kann, dass eine Materialeinsparung möglich ist, der Fertigungsaufwand verringert und auf Führungsstangen des Schaltlineals verzichtet werden kann, da zur Führung der Kipphebel kleinbauende Buchsen ausreichen.

Diese Konstruktion führt weiters dazu, dass der Entriegelungsvorgang gegenüber Rückspannungen unempfindlich ist. Rückspannungen können sich z.B. durch eingeklemmte Fremdkörper oder verbogene Weichenzungen ergeben und verursachen eine Belastung der an der Verriegelung der jeweiligen Endlage beteiligten Bauelemente. Da der sich in der ersten Sperrposition befindliche Sperrschieber jedoch nicht direkt mit der Stellstange in Eingriff steht, sondern mit dem Schlitten, ist die auf den Sperrschieber wirkende Rückspannung auf das durch die Auffahrkupplung übertragbare Maß bzw. die Stellkraft des Weichenantriebes beschränkt. Zur Entriegelung des Sperrschiebers müssen in erster Linie die diesen beaufschlagende Federkraft und die aus einer Verspannung mit dem Schlitten resultierende Reibkraft überwunden werden. Durch ein Bewegungsübertragungselement, beispielsweise einen Kipphebel, der die Stellkraft des Antriebs im Prinzip unvermindert über das Betätigungsglied auf den Sperrschieber überträgt, kann der Sperrschieber zuverlässig entriegelt werden.

Die Verriegelung des Schlittens mit Hilfe der in entsprechende Ausnehmungen des Schlittens eingreifenden Sperrschieber bewirkt weiters vorteilhaft, dass die Lage des Schlittens in einer verriegelten Stellposition durch die Lage der Ausnehmungen im Schlitten eindeutig festgelegt ist, wenn der Sperrschieber in beide Stellrichtungen in der jeweiligen Ausnehmung anschlägt, d.h. im Wesentlichen spielfrei aufgenommen ist. Vorzugsweise kann eine zumindest bereichsweise konusartige Geometrie der Sperrschieber im Eingriff mit den Ausnehmungen für eine spielfreie Verriegelung des Schlittens sorgen, wobei die konusartige Geometrie eine Querschnittsänderung des Sperrschiebers umfasst, bei der sich die in Stellrichtung gemessene Breite des Querschnitts zum freien Ende des Sperrschiebers hin vorzugsweise stetig verringert. Daraus ergeben sich zwei wesentliche Vorteile: 1. Schläge auf die Zungenschiene werden direkt von der Verriegelungseinheit aufgenommen, um die Spindel inkl. Antriebseinheit vor Beschädigungen durch die Schläge zu schützen. 2. Eine feste Referenzstellung von Schlitten und Stellstange ermöglicht möglichst frühes bzw. genaues Erkennen von betriebsrelevanten Abweichungen in den Messergebnissen einer Prüferluftmessung. Die Ermittlung der tatsächlichen Prüferluft hängt in gewissem Maße von einer wiederholt gleichen, eindeutig festgelegten, Position des mit der Stellstange verbundenen Schlittens ab. Die eindeutige Lage des Schlittens mit Stellstange leistet somit einen sicherheitsrelevanten Beitrag.

Die Verriegelung des Schlittens mit Hilfe der in entsprechende Ausnehmungen des Schlittens eingreifenden Sperrschieber bewirkt weiters vorteilhaft, dass der Stellhub der Stellstange eindeutig durch den Abstand der beiden Ausnehmungen im Schlitten definiert und leicht erkennbar ist. Der Stellhub kann durch Austausch des Schlittens mit entsprechend beabstandeten Ausnehmungen verändert werden und beträgt z.B. 150mm, 180mm oder 220mm. Anstatt den Schlitten als Ganzes zu tauschen, kann auch nur ein Teil des Schlittens ausgetauscht werden, um den Abstand der Ausnehmungen zu verändern. So können die beiden Ausnehmungen als Bestandteil des Schlittens in Form eines Einsatzes vorgesehen sein, welcher mit dem Schlitten auswechselbar zusammengesetzt werden kann.

Um zusätzlich zur Verriegelung der Stellstange eine zweite Verriegelungsebene als Rückfallebene bereitzustellen, sieht eine bevorzugte Weiterbildung der Erfindung vor, dass der erste Sperrschieber in der ersten Sperrposition in eine erste Ausnehmung der Prüferschieber eingreift und der zweite Sperrschieber in der ersten Sperrposition in eine zweite Ausnehmung der Prüferschieber eingreift. Dadurch werden auch die Prüferschieber in den Endlagen gesichert.

Beim Auffahren der Weiche muss dafür Sorge getragen werden, dass die Prüferschieber entriegelt werden, wobei die Entriegelung hier nicht durch aktives Betätigen der Bewegungsübertragungselemente, insbesondere Kipphebel, erfolgen kann, sondern durch ein Herausdrücken des Betätigungsglieds aus der Ausnehmung der Stellstange in Folge einer Relativverschiebung der Stellstange relativ zum Schlitten. Eine bevorzugte Ausbildung sieht in diesem Zusammenhang vor, dass das Betätigungsglied und/oder die Ausnehmung der Stellstange derart bemessen ist, dass es den ersten bzw. zweiten Sperrschieber in Folge eines Auffahrvorganges, bei dem das Betätigungsglied durch relatives Verschieben der Stellstange gegenüber dem verriegelten Schlitten aus der ersten bzw. zweiten Ausnehmung der Stellstange herausgedrückt wurde, in eine zweite Sperrposition verschiebt, in welcher der erste Sperrschieber in Eingriff mit der ersten Ausnehmung des Schlittens verbleibt bzw. der zweite Sperrschieber in Eingriff mit der zweiten Ausnehmung des Schlittens verbleibt, die Prüferschieber jedoch freigegeben werden. Diese zweite Sperrposition der Sperrschieber, die zwischen der ersten Sperrposition und der Freigabeposition liegt, hat den Vorteil, dass der Schlitten beim Auffahren der Weiche weiterhin verriegelt bleibt und der Auffahrvorgang in der zweiten Sperrposition als solcher detektiert werden kann.

Um sicherzustellen, dass die Entriegelung der jeweiligen Endlage im Zuge eines Umstellvorgangs erfolgt, bevor die Stellstange in Bewegung versetzt wird, ist bevorzugt vorgesehen, dass das Angriffsstück für das Mitnehmen des Schlittens in die jeweilige Stellrichtung nach einem Leerweg mit einem jeweiligen Anschlag des Schlittens zusammenwirkt, wobei das jeweilige Bewegungsübertragungselement, insbesondere der erste Hebelarm des jeweiligen Kipphebels, entlang des Leerwegs vom Angriffsstück betätigbar ist.

Insbesondere ist hierbei vorgesehen, dass das Betätigungsglied des zweiten Hebelarms am Ende des Leerwegs des Mitnehmers den ersten bzw. zweiten Sperrschieber zur Einnahme einer Freigabeposition außer Eingriff mit der ersten bzw. zweiten Ausnehmung des Schlittens verlagert.

In diesem Zusammenhang ist der erste bzw. zweite Sperrschieber ausgebildet, um in der zweiten Sperrposition außer Eingriff mit der ersten bzw. zweiten Ausnehmung der Prüferschieber zu stehen.

Der erste und der zweite Sperrschieber sind gemäß einer bevorzugten Weiterbildung jeweils mit einer ersten Sperrnase und mit einer zweiten Sperrnase versehen, wobei die erste Sperrnase angeordnet ist, um in der ersten und in der zweiten Sperrposition des Sperrschiebers in die erste bzw. zweite Ausnehmung des Schlittens einzugreifen und die zweite Sperrnase angeordnet ist, um in der ersten Sperrposition in die erste bzw. zweite Ausnehmung der Prüferschieber einzugreifen.

Um eine kompakte Bauweise zu erreichen, sieht eine bevorzugte Ausbildung vor, dass der erste und der zweite Sperrschieber aneinandergleitend quer zur Stellrichtung verschiebbar geführt sind. Die aneinandergleitende Anordnung ermöglicht außerdem eine bessere Aufnahme der quer zur Verschieberichtung der Sperrschieber, d.h. in Stellrichtung, auf diese einwirkenden Verriegelungskräfte.

Besonders vorteilhaft können die Sperrschieber in einem Verriegelungsblock verschieblich geführt sein, der die aneinander gleitenden Sperrschieber an den beiden Außenseiten formschlüssig einfasst.

Die Erfindung wird nachfolgend anhand eines in der Zeichnung schematisch dargestellten Ausführungsbeispiels näher erläutert. In dieser zeigen Fig. 1 eine perspektivische Darstellung einer Weichenstellvorrichtung mit offenem Deckel, Fig. 2 eine vereinfachte Teilansicht der Weichenstellvorrichtung gemäß Fig. 1 in einer rechten Endlage, Fig. 3 eine Darstellung gemäß Fig. 2 am Beginn eines Stellvorgangs, Fig. 4 eine Darstellung gemäß Fig. 2 während eines Stellvorgangs, Fig. 5 eine Darstellung gemäß Fig. 2 bei Erreichen der linken Endlage, Fig. 6 eine Darstellung gemäß Fig. 2 mit verriegelter linker Endlage, Fig. 7 einen vertikalen Schnitt des Schlittens von Fig. 1 samt Auffahrkupplung, Fig. 8 einen horizontalen Schnitt der Vorrichtung gemäß Fig. 1 im Bereich des Schlittens in einer verriegelten linken Endlage, Fig. 9 eine Darstellung gemäß Fig. 7 bei einem Auffahrvorgang, Fig. 10 eine Darstellung gemäß Fig. 8 in einer Position der Stellstange gemäß Fig. 9, Fig. 11a und 11b eine Detailansicht des Sperrschiebers in der Ausnehmung des Schlittens gemäß der Erfindung in einer erste Sperrposition in einer Schnittansicht und einer perspektivischen Ansicht, Fig. 12 eine Darstellung gemäß Fig. 11 in einer Zwischenposition des Sperrschiebers, Fig. 13 eine Darstellung gemäß Fig. 11 in einer zweiten Sperrposition des Sperrschiebers, Fig. 14 eine Darstellung gemäß Fig. 13 mit dem Sperrschieber in einer Halteposition und Fig. 15 eine Darstellung der Kupplungsausnehmung der Auffahrvorrichtung.

In Fig. 1 ist eine Weichenstellvorrichtung 1 dargestellt, in deren Gehäuse 2 alle für den Antrieb und die Übertragung der Stellbewegung, für die Verriegelung der Endlagen, für die Endlagenprüfung und für die Ermöglichung eines Auffahrens der Weiche erforderlichen Bauteile angeordnet sind. Es ist ein Antriebsaggregat vorgesehen, welches einen Elektromotor 3 und ein vom Elektromotor 3 unter Zwischenschaltung eines Getriebes 4 angetriebenes Spindelgetriebe umfasst, das eine lineare Stellbewegung in Richtung der Achse der Spindel 5 bereitstellt. Hierzu wirkt ein mit einer Spindelmutter ausgestattetes Angriffsstück 6 in nachfolgend noch näher beschriebener Weise mit einem Schlitten 7 zusammen, um die Stellbewegung auf den Schlitten 7 zu übertragen. Der Schlitten 7 wiederum ist über eine Auffahrkupplung 8 mit der Stellstange 9 gekuppelt, über welche die Stellbewegung entsprechend dem Doppelpfeil 10 auf die nicht dargestellten Zungenschienen übertragen wird. Der Schlitten 7 und das Angriffsstück 6 sind bevorzugt rollend in Nuten im Gehäuseboden geführt.

Die Handkurbel 11 ist Teil eines Handantriebs, mit dem das Antriebsaggregat bei Bedarf händisch betätigt werden kann.

Zur Überprüfung der korrekten Einnahme der Endlagen sind Prüferschieber 12 und 13 an die Zungenschienen angeschlossen, die ebenfalls entsprechend dem Doppelpfeil verschiebbar im Gehäuse 2 gelagert sind. Weiters sind ein erster Sperrschieber 14 und ein zweiter Sperrschieber 15 vorgesehen, die quer, insbesondere senkrecht zur Längserstreckung der Stellstange 9 und der Prüferschieber 12,13 voneinander gesondert zwischen einer Freigabeposition und zumindest einer Sperrposition verschiebbar geführt sind. In der Sperrposition verursacht der entsprechende Sperrschieber 14,15 eine Verriegelung der Stellstange 9 und der Prüferschieber 12,13 in der entsprechenden Endlage, wie dies in den nachfolgenden Figuren noch näher erläutert wird.

In Fig. 2 ist die Umstelleinrichtung in der rechten Endlage dargestellt. Zur Verriegelung dieser Endlage taucht der von der Kraft einer Feder 17 beaufschlagte erste Sperrschieber 14 mit einer Sperrnase in eine linke, erste Ausnehmung oder Kulisse 16a des Schlittens 7 ein. Die Sperrnase wird federnd an eine Rolle 19a gedrückt, die in eine erste Ausnehmung 18a der Stellstange 9 eintaucht (siehe Fig. 7 und 8). Die Rolle 19a ist an einem zweiten Hebelarm 21a eines Kipphebels 20a angeordnet, der um die Achse 22a am Schlitten 7 schwenkbar befestigt ist. Der erste Hebelarm 23a ist angeordnet, um vom Angriffsstück 6 betätigt zu werden. Für die Verriegelung der linken Endlage ist eine spiegelbildliche Ausgestaltung der beschriebenen Bauteile auf der rechten Seite des Schlittens 7 vorgesehen. Dementsprechend ist ein Kipphebel 20b schwenkbar um die Achse 22b am Schlitten 7 schwenkbar befestigt, wobei der erste Hebelarm 23b angeordnet ist, um vom Angriffsstück 6 betätigt zu werden, und der zweite Hebelarm 21b eine Rolle 19b trägt, welche in der zweiten Ausnehmung 18b der Stellstange 9 verlagerbar gehalten ist.

In der in Fig. 2 dargestellten Endlage greift weiters eine Sperrnase des ersten Sperrschiebers 14 in erste Ausnehmungen 25 und 26 des ersten bzw. zweiten Prüferschiebers 12,13 ein, um auch die Prüferschieber 12,13 in ihrer Endlage zu prüfen bzw. zu verriegeln.

In Fig. 2 und Fig. 3 ist weiters ersichtlich, dass das Angriffsstück 6 zwischen zwei Anschlägen 24a und 24b am Schlitten 7 angreift, wobei das Angriffsstück 6 so bemessen ist, dass es ausgehend von einer Endstellung erst nach Durchlaufen eines Leerwegs x mit dem gegenüberliegenden Anschlag 24a bzw. 24b zusammenwirkt, sodass der Schlitten 7 erst nach diesem Leerweg x in Umstellrichtung mitgenommen wird. Für die Entriegelung der in Fig. 2 gezeigten Endlage wird das Angriffsstück 6 vom Antriebsaggregat nach links bewegt, wobei das Angriffsstück 6 beim Durchlaufen des Leerwegs x den ersten Hebelarm 23a des Kipphebels 20a betätigt, wodurch der Kipphebel 20a um die Achse 22a schwenkt und die am zweiten Hebelarm 21a angeordnete Rolle 19a aus der ersten Ausnehmung 18a der Stellstange 9 austaucht und den ersten Sperrschieber 14 aus der ersten Ausnehmung 16a des Schlittens 7 drückt. Gleichzeitig werden auch die Prüferschieber 12 und 13 entriegelt. Auf diese Weise wird der in Fig. 3 dargestellte entriegelte Zustand erreicht. Der Leerweg x setzt sich hierbei aus einem ersten und zweiten Teilweg zusammen. Entlang des ersten Teilwegs wird der Kipphebel 20a noch nicht mitgenommen. Dieser Abstand bis zur Betätigung des Kipphebels ist bei Ausführungen mit elektromechanischem Antrieb größer als bei einem hydraulischen Antrieb. Der zweite Teilweg dient dann der Betätigung des Kipphebels 20a.

Die weitere Verschiebung des Angriffsstücks 6 nach links bewirkt auf Grund des Anschlagens an den Anschlag 24a des Schlittens 7 eine Verlagerung des Schlittens 7 samt der mit diesem gekuppelten Stellstange 9, wie dies in Fig. 4 gezeigt ist. Die Prüferschieber 12 und 13 werden dabei von den Zungenschienen ebenfalls in Umstellrichtung mitgenommen. Nach Durchlaufen des gesamten Umstellweges wird die in Fig. 5 dargestellte linke Endlage erreicht, in der nun der zweite Sperrschieber 15 federbeaufschlagt in die zweite Ausnehmung bzw. Kulisse 16b des Schlittens 7 eintreten kann. Hierbei drückt der zweite Sperrschieber 15 die am zweiten Hebelarm 21b des Kipphebels 20b angeordnete Rolle 19b in die zweite Ausnehmung 18b der Stellstange 7, um die Stellstange 9 auf diese Weise in der linken Endlage zu verriegeln, wie dies in Fig. 6 dargestellt ist. Gleichzeitig greift eine Sperrnase des zweiten Sperrschiebers 15 in die zweiten Ausnehmungen 27 und 28 der Prüferschieber 12 bzw. 13 ein, sodass auch diese in ihrer Endlage geprüft bzw. verriegelt werden.

In den Fig. 2 bis 6 ist weiters ersichtlich, dass der erste und der zweite Sperrschieber 14,15 in einem Verriegelungsblock 29 formschlüssig aufgenommen und dort in Verschieberichtung geführt sind.

Die linke Endlage ist nochmals in den Schnittdarstellungen gemäß Fig. 7 und 8 gezeigt, wobei in Fig. 7 zusätzlich die konstruktiven Details der Auffahrkupplung 8 ersichtlich sind. Die Auffahrkupplung 8 umfasst ein Druckglied 30, welches von einer Feder 31 unter Zwischenschaltung einer Kugel oder Rolle 32 gegen die Stellstange 9 gedrückt wird, wobei die Kugel oder Rolle 32 in eine Ausnehmung 33 der Stellstange 9 eingreift und dadurch eine kraft- und formschlüssige Kupplung der Stellstange 9 mit dem Schlitten 7 gewährleistet. Im Falle eines Auffahrens der Weiche wird von den Zungenschienen eine solche Kraft auf die Stellstange 9 und von dieser auf den verriegelten Schlitten 7 ausgeübt, dass die Kugel oder Rolle 32 samt dem Druckglied 30 gegen die Kraft der Feder 31 nach oben gedrückt wird, wodurch es zu einer Relativverschiebung der Stellstange 9 zum Schlitten 7 kommt. Dies ist in den Fig. 9 und 10 dargestellt. Aus einem Vergleich der Fig. 8 und 10 zeigt sich, dass beim Auffahren gleichzeitig die Rolle 19b aus der zweiten Ausnehmung 18b der Stellstange 9 herausgedrückt wird, wobei die Rolle 19b ihrerseits den zweiten Sperrschieber 15 in der zweiten Ausnehmung 16b des Schlittens 7 zurückschiebt. Der zweite Sperrschieber 15 verbleibt aber in einer Zwischenposition (zweite Sperrposition), in welcher der Schlitten 7 verriegelt bleibt. Die Verlagerung des zweiten Sperrschiebers 15 reicht jedoch aus, dass die den Prüferschiebern 12,13 zugeordnete Sperrnase aus den zweiten Ausnehmungen 27 bzw. 28 der Prüferschieber 12,13 heraustritt, um diese freizugeben und das Auffahren zu detektieren.

Da die soeben beschriebene Entriegelung der Prüferschieber 12,13 erst nach einem gewissen Umstellweg erfolgt, ist die im ersten Prüferschieber 12 ausgebildete zweite Ausnehmung 27 in Längsrichtung größer ausgebildet als die im zweiten Prüferschieber 12 ausgebildete zweite Ausnehmung 28. Dies trägt dem Umstand Rechnung, dass der erste Prüferschieber 12 in der hier dargestellten rechten Endlage, aus der die Weiche aufgefahren wird, der abliegenden Zungenschiene zugeordnet ist, die im Zuge des Auffahrvorganges zeitlich vor der anliegenden Zungenschiene verlagert wird. Dasselbe gilt für die in der anderen Endlage wirksamen ersten Ausnehmungen 25 und 26, wobei hier umgekehrt die im zweiten Prüferschieber 13 ausgebildete erste Ausnehmung 26 länger ist als die im ersten Prüferschieber 12 ausgebildete erste Ausnehmung 25, da hier der zweite Prüferschieber 13 der abliegenden Zungenschiene zugeordnet ist.

Die Fig. 11 bis 14 zeigen die erfindungsgemäß angepasste Geometrie der Ausnehmung 18b der Stellstange 9, des Sperrschiebers 15 und der Ausnehmung 16b des Schlittens 7, um einen abgeflachten Bereich einer Kraft-Weg-Kennlinie der Auffahrkupplung zu erzeugen. Der Sperrschieber 15 umfasst einen Hauptabschnitt 34 und einen in Stellrichtung verjüngten Endabschnitt 35. Der Übergang vom Hauptabschnitt 34 in den verjüngten Endabschnitt 35 erfolgt über eine an der in der Zeichnung linken Anschlagfläche des Sperrschiebers 15 ausgebildete schräge Anlagefläche 36. Analog weist die Ausnehmung 16b einen Grundabschnitt 37 und einen erweiterten Endabschnitt 38 auf, zwischen denen eine schräge Anlagefläche 39 angeordnet ist, wobei beide Anlageflächen 36,39 in der in Fig. 11 dargestellten ersten Sperrposition des Sperrschiebers 15 aneinander anliegen.

Fig. 11a zeigt hierbei eine Schnittansicht und Fig. 11b eine perspektivische Ansicht, bei der analog der Ausbildung gemäß Fig. 6 zwei Sperrschieber vorgesehen sind.

Bei einer Relativverschiebung der Stellstange 9 relativ zum Schlitten 7 wird das Betätigungsglied 19b auf Grund der Form der Ausnehmung 18b aus dieser heraus, was wiederum den Sperrschieber 15 ein wenig herausrückt, sodass die in Fig. 12 dargestellte Zwischenposition des Sperrschiebers 15 erreicht wird. Diese Zwischenposition ist reversibel, d.h. die Stellstange 15 kann durch die Wirkung der Feder 31 in ihre Ursprungslage (Fig. 11) zurückgedrückt werden.

Bei einer weiteren Relativverschiebung der Stellstange 9 wird die in Fig. 13 dargestellte Sperrposition erreicht und es ist ersichtlich, dass der verjüngte Endabschnitt 35 des Sperrschiebers 15 in den Bereich des erweiterten Endabschnitts 38 der Ausnehmung 16b gelangt ist. Dies ermöglicht einen seitlichen Versatz des Schlittens 7 in die Richtung des Pfeils 40, wodurch die in Fig. 14 dargestellte Position erreicht wird.

Während des beschriebenen Versatzes soll ein Schaltsignal des elektrischen Schalters erzeugt werden, weil dies einen Bereich darstellt, in dem die maximale Auffahrkraft noch nicht erreicht wurde. Dies ist erst dann der Fall, wenn das Betätigungsglied 19b zur Gänze aus der Ausnehmung 18b heraustritt und eine weitere Verschiebung des Sperrschiebers 15 bewirkt. Bei Erreichen der maximalen Auffahrkraft gelangt die Kugel 32 auf einer an die Ausnehmung 33 der Stellstange 9 anschließende ebene Fläche 41, wie dies in Fig. 15 dargestellt ist. Die Feder 31 kann hier keine Rückstellkraft mehr erzeugen, welche eine Rückstellung der Stellstange in die ursprüngliche Lage vor Auftreten des Auffahrereignisses ermöglichen könnte.

Am Ende der ebenen Fläche 41 schlägt die Kugel 32 formschlüssig an eine Anschlagfläche an, was eine weitere Verschiebung verhindert. Die in Fig. 15 dargestellte Auffahrkupplung ist somit für eine nicht auffahrbare Weiche vorgesehen, in der ein Auffahren zerstörungsfrei nicht möglich ist.

Fig. 16 zeigt eine beispielhaftes Kraft-Weg-Kennlinie Kennlinie für die Abhängigkeit des Auffahrwegs von der auf die Stellstange 6 wirkenden Auffahrkraft. Der Auffahrweg ist auf der x-Achse aufgetragen und die Auffahrkraft ist auf der y-Achse aufgetragen. Die Kraft-Weg-Kennlinie verläuft in einem ersten, bei einem Auffahrweg von null beginnenden Bereich 42 ansteigend und ist einem anschließenden Bereich 43 abgeflacht ausgebildet. In dem abgeflachten Bereich 43 liegt auf der y-Achse eine Zielkraft Z, bei deren Erreichen ein Schaltsignal erzeugt werden soll, und auf der x-Achse der Schaltpunkt SP des Schalters. Es ist ersichtlich, dass ein durch Bauteiltoleranzen oder Einstellungsungenauigkeiten verschobener Schaltpunkt SP lediglich zu einer geringen Abweichung der zu signalisierenden Zielkraft Z führt. Die Kennlinie weist im an den abgeflachten Bereich 43 anschließenden Bereich 44 wieder eine größere Steigung, wo auch das Maximum der Kennlinie liegt, welche der maximalen Auffahrkraft entspricht.

## Patentansprüche

1. Weichenstellvorrichtung, umfassend einen in Stellrichtung verschiebbar gelagerten Schlitten, der von einem Antriebsaggregat in Stellrichtung antreibbar ist, eine in Stellrichtung zwischen einer ersten und einer zweiten Stellposition verschiebbar gelagerte Stellstange, mit welcher der Schlitten mittels einer Auffahrkupplung in Stellrichtung antriebsmäßig gekuppelt ist, und eine Sperrvorrichtung zum Sperren des Schlittens in einem Endlagenbereich, wobei die Auffahrkupplung bei einem Auffahrereignis eine Verschiebung der Stellstange relativ zum Schlitten zulässt und eine Kraft-Weg-Kennlinie für die Abhängigkeit eines Auffahrwegs von der auf die Stellstange wirkenden Auffahrkraft aufweist, wobei die Kraft-Weg-Kennlinie ein lokales Maximum bei einer maximal übertragbaren Auffahrkraft aufweist, **dadurch gekennzeichnet, dass** die Weichenstellvorrichtung einen Positionsgeber aufweist, der in Abhängigkeit vom Auffahrweg bei Erreichen eines Schaltpunkts ein Schaltsignal erzeugt, und dass die Kraft-Weg-Kennlinie bei einer unterhalb der maximalen Auffahrkraft liegenden Zielkraft im Bereich des Schaltpunkts abgeflacht ist.

2. Vorrichtung nach Anspruch 1, **dadurch gekennzeichnet, dass** die Sperrvorrichtung wenigstens einen quer zur Stellrichtung verlagerbaren Sperrschieber aufweist, der zum Sperren des Schlittens in einem Endlagenbereich kraftbeaufschlagt in eine Ausnehmung des Schlittens eingreift und infolge eines Auffahrereignisses bei Erreichen der maximalen Auffahrkraft innerhalb der Ausnehmung aus einer ersten Sperrposition in eine zweite Sperrposition herausgerückt ist und verlagerungsabhängig mit einem elektrischen Schalter als Positionsgeber zusammenwirkt.

3. Vorrichtung nach Anspruch 2, **dadurch gekennzeichnet, dass** der Sperrschieber ausgebildet ist, um vor Erreichen der zweiten Sperrposition einen seitlichen Versatz des Schlittens in Richtung des Auffahrwegs auszulösen.

4. Vorrichtung nach Anspruch 3, **dadurch gekennzeichnet, dass** der Sperrschieber eine quer zur Stellrichtung verlaufende Anlagefläche aufweist, die mit einer Gegenfläche des Schlittens zusammenwirkt, wobei die Anlagefläche und/oder die Gegenfläche einen schräg zur Stellrichtung verlaufenden Übergangsabschnitt aufweist, dessen Abgleiten an der Gegenfläche bzw. Anlagefläche den seitlichen Versatz erzeugt.

5. Vorrichtung nach Anspruch 4, **dadurch gekennzeichnet, dass** der schräge Übergangsabschnitt am Übergang eines Hauptabschnitts des Sperrschiebers in einen verjüngten Endabschnitt angeordnet ist.

6. Vorrichtung nach Anspruch 4 oder 5, **dadurch gekennzeichnet, dass** der schräge Übergangsabschnitt der Gegenfläche am Übergang eines Grundabschnitts der Ausnehmung in einen erweiterten Endabschnitt angeordnet ist.

7. Vorrichtung nach einem der Ansprüche 1 bis 6, **dadurch gekennzeichnet, dass** die Auffahrkupplung ein von einem Kraftspeicher beaufschlagtes, verlagerbares Kupplungsglied aufweist, das vom Kraftspeicher in eine Kupplungsausnehmung der Stellstange gedrückt ist.

8. Vorrichtung nach Anspruch 7, **dadurch gekennzeichnet, dass** die Stellstange an die Kupplungsausnehmung anschließend einen zur Stellrichtung parallelen Auflagebereich oder einen Einrastbereich für das Kupplungsglied aufweist, auf dem das Kupplungslied aufliegt bzw. in den das Kupplungsglied kraftschlüssig einrastet oder formschlüssig anschlägt, nachdem die maximale Auffahrkraft überwunden ist.

9. Vorrichtung nach Anspruch 7 oder 8, **dadurch gekennzeichnet, dass** im Endlagenbereich des Schlittens das Kupplungsglied durch den Kraftspeicher in die Kupplungsausnehmung zurückführbar ist, bevor die maximale Auffahrkraft oder bevor die Zielkraft erreicht ist.

10. Vorrichtung nach einem der Ansprüche 2 bis 9, **dadurch gekennzeichnet, dass** in der Ausnehmung des Schlittens ein verlagerbares Betätigungsglied zwischen dem Sperrschieber und der Stellstange angeordnet ist, das in der ersten Sperrposition des Sperrschiebers in eine Verriegelungsausnehmung der Stellstange eingreift, welche vorzugsweise zur Verlagerung des Sperrschiebers mittels des Betätigungsgliedes in die zweite Sperrposition eine Rampe aufweist.

11. Vorrichtung nach einem der Ansprüche 2 bis 10, **dadurch gekennzeichnet**, weiters umfassend zwei parallel zur Stellstange verlaufende, in Stellrichtung zwischen einer ersten und einer zweiten Stellposition verschiebbar gelagerte Prüferschieber, wobei der Sperrschieber in der ersten Sperrposition in eine Ausnehmung der Prüferschieber eingreift und die Prüferschieber in der zweiten Sperrposition freigibt.
